# EUROPÄISCHE PATENTSCHRIFT

(11) **EP 1 950 159 B1**
(45) Veröffentlichungstag und Bekanntmachung des Hinweises auf die Patenterteilung: **03.08.2011**
(21) Anmeldenummer: 07405351.3
(22) Anmeldetag: 11.12.2007
(51) Int. Cl.: B65H 33/08

(54) **Verfahren und Vorrichtung zur Herstellung einer stapelartigen Anordnung von flachen Gegenständen**
Method and device for manufacturing a stacked arrangement of flat objects
Procédé et dispositif de fabrication d'un agencement sous forme d'empilage d'objets plats

(30) Priorität: 26.01.2007 CH 1282007
(43) Veröffentlichungstag der Anmeldung: 30.07.2008
(73) Patentinhaber: Ferag AG, 8340 Hinwil (CH)
(72) Erfinder: Müller Erwin, 8635 Dürnten (CH)
(74) Vertreter: Frei Patent Attorneys

(56) Entgegenhaltungen:
- DE-A1- 1 761 487
- DE-A1- 3 238 655
- GB-A- 435 333
- JP-A- 7 304 550
- JP-A- 60 015 352
- US-A- 3 379 320
- US-A- 3 860 127
- US-A- 5 485 989
- US-A- 5 653 574
- US-A1- 2004 084 827
- US-B1- 6 398 204

## Beschreibung

Die Erfindung liegt auf dem Gebiete der Weiterverarbeitung von flachen Gegenständen, insbesondere von Druckprodukten. Die Erfindung betrifft ein Verfahren und eine Vorrichtung nach den Oberbegriffen der entsprechenden, unabhängigen Patentansprüchen, wobei Verfahren und Vorrichtung zur Herstellung von stapelartigen Anordnungen dienen. In der stapelartigen Anordnung sind die flachen Gegenstände im wesentlichen parallel zueinander und aneinander anliegend angeordnet.

Stapel von flachen Gegenständen, insbesondere von rechteckigen oder quadratischen Druckprodukten, wie Zeitungen, Zeitschriften oder Broschüren werden nicht nur für den Transport und den Versand sondern auch für Zwischenlagerungen der Gegenstände hergestellt. In den Stapeln ist das Format aller Gegenstände im wesentlichen gleich und sie liegen aufeinander ausgerichtet aneinander an, derart, dass alle ihre Kanten aufeinander liegen. Im Falle von Zeitungen und Zeitschriften haben die Stapel für den Versand bekannterweise eine Stapelhöhe (Stapelausdehnung quer zur flächigen Ausdehnung der Druckprodukte), die ähnlich gross ist wie die Längen und Breiten der Druckprodukte. Diese Stapel werden zu ihrer Stabilisierung beispielsweise mit einem Kunststoffband umreift und dabei auch zusammengepresst und/oder sie werden mit einer Kunststofffolie umhüllt. Für eine Zwischenlagerung von Druckprodukten z.B. von Beilagen, die zu einem ersten Zeitpunkt gedruckt und beispielsweise gefaltet und geheftet und zu einem zweiten, späteren Zeitpunkt einem anderen Druckprodukt beigegeben werden, sind Stapelformationen (auch Stangen genannt) üblich, in denen die Stapelhöhe wesentlich grösser ist als die Längen und Breiten der Druckprodukte und die bei der Herstellung und üblicherweise auch bei der Lagerung mit etwa horizontaler Ausrichtung der Stapelhöhe positioniert werden. Solche Stapel weisen zur Stabilisierung an ihren beiden Enden sogenannte Endplatten (z.B. Holzbrettchen) auf und sind üblicherweise mit einem Kunststoffband ein oder zwei mal umreift.

Das Stapeln und Handhaben von Stapeln ist weitgehend unproblematisch, wenn die zu stapelnden Gegenstände über ihre ganze flächige Ausdehnung eine konstante Dicke haben. Wenn dies nicht der Fall ist, werden die Stapel schon bei geringer Stapelhöhe instabil und können auch durch Umreifung nicht mehr stabilisiert werden, zum Teil auch dann nicht mehr, wenn eine Umreifung mit einer hohen Spannung um den Stapel gelegt wird. Dieses Problem tritt insbesondere auf für gefaltete oder geheftete Druckprodukte, die einen Faltkantenbereich aufweisen, der relevant dicker ist als die restlichen Bereiche des Druckprodukts, insbesondere dicker als der Bereich der der Faltkante gegenüberliegenden Kante (Blume).

Zur Herstellung von Stapeln von Druckprodukten mit einem Kantenbereich, der eine grössere Dicke aufweist als die anderen Bereiche, also zum Beispiel von gefalteten oder gehefteten Druckprodukten werden bekannterweise die Druckprodukte von aufeinanderliegenden Stapelsektionen relativ zueinander um 180° um eine Stapelachse parallel zur Stapelhöhe gedreht, derart, dass die dickeren Kantenbereiche der Druckprodukte in einer Stapelsektion auf der einen Stapelseite und in den beiden benachbarten Stapelsektionen auf der gegenüberliegenden Stapelseite angeordnet sind. Dabei können die Stapelsektionen umso mehr Druckprodukte umfassen, je kleiner der Dickeunterschied zwischen dem Faltkantenbereich und anderen Bereichen der Druckprodukte sind. Die auf die genannte Weise erstellten Stapel werden Kreuzstapel genannt. Kreuzstapel von Druckprodukten mit einem dickeren Kantenbereich sind relevant stabiler als Stapel derselben Druckprodukte, in denen alle Druckprodukte gleich ausgerichtet sind, und können dadurch eine grössere Stapelhöhe aufweisen.

Kreuzstapel sind überall da vorteilhaft, wo sie von Hand abgebaut werden, denn für eine Person, die die Druckprodukte einzeln verkauft oder sektionenweise einer Weiterverarbeitung (z.B. einem Anleger) zuführt, ist der zusätzliche Arbeitsaufwand, der notwendig ist, um jede zweite Stapelsektion zu drehen, damit alle Druckprodukte dieselbe Ausrichtung haben, vernachlässigbar. Sollen die gestapelten Gegenstände aber für eine Weiterverarbeitung maschinell vereinzelt und der Weiterverarbeitung mit einer immer gleichen Orientierung zugeführt werden, wird die Handhabung von Kreuzstapeln bedeutend aufwendiger. Aus diesem Grunde ist es bis heute auf dem Gebiete der Weiterverarbeitung von Druckprodukten nicht üblich, für die Zwischenlagerung von nachher maschinell zu vereinzelnden Druckprodukten kreuzstapelähnliche Formationen zu verwenden. In der Regel sind die weiter oben genannten Stangen keine Kreuzstapel sondern Stapel, in denen alle Druckprodukte gleich ausgerichtet sind.

DE-A 1 761 487, US 5,485,989 und US 6,398,204 offenbaren Verfahren und Vorrichtungen zur Stapelbildung, bei denen die Gegenstände im Stapel die gleiche Ausrichtung haben und sektionsweise parallel zur Auflagefläche versetzt sind. Bei horizontaler Auflagefläche liegt daher auch ein Versatz in horizontaler Richtung vor.

Die Erfindung stellt sich nun die Aufgabe, ein Verfahren und eine Vorrichtung zur Herstellung einer stapelartigen Anordnung von flachen Gegenständen mit einer ausgezeichneten Kante zu schaffen, wobei die ausgezeichnete Kante sich von den anderen Kanten insbesondere dadurch unterscheidet, dass der Kantenbereich der ausgezeichneten Kante dicker ist als die Bereiche der anderen Kanten. Die stapelartige Anordnung soll mindestes so stabil sein wie entsprechende Kreuzstapel, wobei die Gegenstände in der , stapelartigen Anordnung aber alle gleich ausgerichtet sind, das heisst derart, dass die ausgezeichneten Kanten alle auf derselben Stapelseite angeordnet sind.

Diese Aufgabe wird gelöst durch das Verfahren und die Vorrichtung zur Herstellung einer stapelartigen Anordnung von flachen Gegenständen wie sie in den Patentansprüchen definiert sind.

In der stapelartigen Anordnung haben die flachen Gegenstände alle dieselbe Ausrichtung, das heisst, gleiche Kanten, insbesondere die ausgezeichneten Kanten liegen für alle Gegenstände auf der gleichen Stapelseite. Die Gegenstände sind aber quer zur Stapelhöhe und quer zur ausgezeichneten Kante sektionenweise derart gegeneinander verschoben oder versetzt angeordnet, dass in alternierenden Stapelsektion die ausgezeichneten Kanten der Gegenstände auf der einen Stapelseite oder die den ausgezeichneten Kanten gegenüberliegenden Kanten auf der gegenüberliegenden Stapelseite leicht vorstehen. Innerhalb der Stapelsektionen liegen die ausgezeichneten Kanten der Gegenstände aufeinander, wenn die Sektion eine Mehrzahl von Gegenständen aufweist. Es sind aber auch Stapelsektionen mit nur einem Gegenstand denkbar.

Die Stapelsektionen der stapelartigen Anordnung sind also relativ zueinander versetzt angeordnet, wobei das Mass des Versatzes der Stapelsektionen relativ zueinander abhängig ist von den Eigenschaften der ausgezeichneten Kanten, insbesondere von der Breite quer zur ausgezeichneten Kante eines Kantenbereichs, in dem ein Dickenunterschied noch stapelrelevant ist. Die Dicke der Stapelsektionen bzw. die Anzahl von Gegenständen pro Sektion ist abhängig vom Dikkenunterschied zwischen dem Bereich der ausgezeichneten Kante und den anderen Bereichen der flachen Gegenstände, wobei alle Sektionen eines Stapels gleich dick sein oder verschiedene Dicken aufweisen können. Insbesondere vorteilhaft sind Stapel, in denen die Stapelsektionen mit aus dem Stapel vorstehenden, dickeren Kantenbereichen grösser sind als die Stapelsektionen, in denen den dickeren Kantenbereichen gegenüberliegende Kantenbereiche aus dem Stapel vorstehen.

Verfahren und Vorrichtung zur Herstellung der stapelartigen Anordnung unterscheiden sich von bekannten Verfahren und Vorrichtungen zur Herstellung von Stapeln, in denen alle flachen Gegenstände eine gleiche Orientierung (keine Kreuzstapel) haben, dadurch, dass die Gegenstände bei der Zuführung zu der wachsenden stapelartigen Anordnung sektionenweise quer zur Stapelhöhe und quer zur ausgezeichneten Kante relativ zueinander versetzt angeordnet werden und dass für die Erstellung dieser Versetzung ein entsprechend gesteuert bewegliches Versetzungsmittel vorgesehen wird.

Die stapelartige Anordnung eignet sich insbesondere für Druckprodukte mit einer durch eine grössere Dicke ausgezeichneten Kante. Dies sind insbesondere einmal gefaltete oder zweimal gefaltete Druckprodukte oder in einem Falz geheftete Druckprodukte, also beispielsweise Zeitungen, Zeitschriften oder Broschüren. Die Zeitschriften und Broschüren bestehen beispielsweise aus ineinandergefalteten Bogen und sind gegebenenfalls geheftet. Die Zeitungen sind einmal gefaltet (Tabloid) oder zweimal gefaltet, wobei die ausgezeichnete Kante die Kante des zweiten Falzes ist. Solche Druckprodukte sind üblicherweise rechteckig oder quadratisch, was aber keine Bedingung für die stapelartige Anordnung ist.

Es zeigt sich, dass die stapelartige Anordnung insbesondere geeignet ist für geheftete Druckprodukte, deren Falzkanten an sich keine stapelrelevant grössere Dicke haben, in denen aber die Heftung durch ihre zusätzliche Dicke die Stapelung negativ beeinflusst, das heisst die Stapel instabil macht bzw. die mögliche Stapelhöhe begrenzt.

Beispielhafte Ausführungsformen der stapelartigen Anordnung von flachen Gegenständen sowie des Verfahrens und der Vorrichtung zu deren Herstellung werden anhand der folgenden Figuren im Detail beschrieben. Dabei zeigen:
- **Figur 1**: eine stapelartige Anordnung von rechteckigen Druckprodukten, welche Anordnung Endplatten aufweist und mit einem Umreifungsband umreift ist;
- **Figur 2**: einen Ausschnitt aus der stapelartigen Anordnung gemäss Figur 1 in einem grösseren Massstab und quer zum Versatz der Stapelsektionen gesehen;
- **Figur 3**: eine beispielhafte Ausführungsform der Vorrichtung zur Herstellung der stapelartigen Anordnung gemäss Fig. 1;
- **Figuren 4, 5**: zwei beispielhafte Ausführungsformen von Versetzungsmitteln, die sich für die Vorrichtung gemäss Figur 3 eignen;
- **Figur 6**: eine nicht erfindungsgemässe Ausführungsform der Vorrichtung zur Herstellung von stapelartigen Anordnungen.

Im Folgenden werden stapelartige Anordnungen von rechteckigen Druckprodukten mit einer Faltkante, deren Bereich dicker ist oder durch eine Heftung dickere Stellen aufweist als andere Bereiche, sowie Verfahren und Vorrichtungen zu deren Herstellung beschrieben. Dabei versteht es sich von selbst, dass die gleichen stapelartigen Anordnungen, Verfahren und Vorrichtungen auch für andere flache Gegenstände mit einer ausgezeichneten Kante, insbesondere einer Kante mit einem Kantenbereich der dicker ist als andere Bereiche, anwendbar sind.

**Figur 1** zeigt ein Beispiel einer stapelartigen Anordnung 1 von Druckprodukten 2, die im wesentlichen einer sogenannten Stange entspricht. Die Druckprodukte 2 sind rechteckig. Es sind beispielsweise zwei mal gefaltete Zeitungen oder geheftete Hefte (Zeitschriften oder Broschüren). Die Druckprodukte 2 sind in der stapelartigen Anordnung 1 alle gleich orientiert, wobei alle durch ihre grössere Dicke ausgezeichneten Kanten 3 (Faltkanten) gegen unten (oder gegen oben) gerichtet sind. Die stapelartige Anordnung 1 weist eine Mehrzahl von Stapelsektionen 4 und 4' auf, wobei die Druckprodukte innerhalb jeder Stapelsektion aufeinander ausgerichtet sind, wobei aber jede zweite Stapelsektion 4 quer zur Stapelhöhe H relativ zu den anderen Stapelsektionen 4' derart verschoben sind, dass die dickeren Kantenbereiche 3 jeder Sektion 4 aus der stapelartigen Anordnung vorstehen, während für die anderen Sektionen 4' die den dickeren Kantenbereichen gegenüberliegenden Kantenbereiche 3' vorstehen.

Da in der stapelartigen Anordnung die dickeren Kantebereiche nur teilweise aufeinander liegen, tragen sie nicht vollumfänglich zur Stapelhöhe H bei und können dadurch die Anordnung nicht derart destabilisieren, wie dies in einem bekannten Stapel, in dem alle Druckprodukte gleich ausgerichtet sind, der Fall ist.

Die stapelartige Anordnung gemäss Figur 1 weist an ihren beiden Enden in an sich bekannter Art Endplatten 6 auf und ist mit einem Umreifungsband umreift. Die Endplatten haben nicht wie für bekannte derartige Stapel (Stangen) dasselbe Format wie die Druckprodukte sondern sind um den Versatz h der Stapelsektionen grösser. Dadurch wird verhindert, dass die auf zwei einander gegenüberliegenden Seiten der Anordnung vorstehenden Bereiche der Druckprodukte durch das Umreifungsband beschädigt werden. Es ist aber selbstverständlich auch möglich, das Umreifungsband nicht in einer Ebene parallel zum Versatz h der Stapelsektionen anzulegen, wie dies in der Figur 1 dargestellt ist, sondern senkrecht dazu (in Figur 1 strichpunktiert angedeutet), derart, dass das Umreifungsband sich über diejenigen Stapelseiten spannt, aus denen keine der Stapelsektionen vorstehen. Auch eine kreuzweise doppelte Umreifung oder eine Anordnung von zwei oder mehr als zwei parallelen Umreifungen ist denkbar.

**Figur 2** zeigt eine Seitenansicht eines Ausschnittes aus der stapelartigen Anordnung 1 gemäss Figur 1 in einem grösseren Massstab. Die stapelartige Anordnung 1 ist dargestellt auf einer Förderfläche 10 (z.B. Förderband), auf der bei der Herstellung der Anordnung die Druckprodukte in einer Stapelrichtung S parallel zur Stapelhöhe gefördert werden, wobei in der wachsenden, stapelartigen Anordnung die Druckprodukte 2 in alternierend um den Versatz h gegeneinander verschoben sind. In einer in der Figur 2 nicht dargestellten Zuführungsstelle werden die Druckprodukte in an sich bekannter Weise beispielsweise als Schuppenstrom mit vorlaufenden Faltkanten von oben zugeführt und auf der Förderfläche 10 abgestellt. Für die Verschiebung der Stapelsektionen relativ zueinander wird ein in der Figur 2 nicht dargestelltes entsprechend angesteuertes Versetzungsmittel verwendet, mit dessen Hilfe die Stapelsektionen 4 und 4' alternierend direkt auf der Förderfläche 10 oder um den Versatz h über der Förderfläche auf einem entsprechend geformten Teil des Versetzungsmittels abgestellt werden. Beispielhafte Ausführungsformen von Versetzungsmitteln werden im Zusammenhang mit den Figuren 3 bis 6 beschrieben.

Die Stapelsektionen der in der Figur 2 dargestellten, stapelartigen Anordnung 1 sind nicht alle gleich gross. Die Stapelsektionen 4 mit vorstehenden dickeren Kantenbereichen 3 umfassen mehr Druckprodukte als die Stapelsektionen 4', von denen die den dickeren Kantenbereichen 3 gegenüberliegenden Kantenbereiche 3' vorstehen.

Die Stapelsektionen 4' umfassen vorteilhafterweise nur so viele Produkte, dass ihre Dicke etwa der zusätzlichen Dicke der dickeren Kantenbereiche einer Sektion 4 entspricht, derart also, dass die dickeren Kantenbereiche der Druckprodukte, die beidseitig unmittelbar an die Stapelsektion 4' anschliessen, einen kleinstmöglichen Abstand voneinander haben, sich also im wesentlichen berühren, wie dies in der Figur 2 dargestellt ist.

**Figur 3** zeigt eine beispielhafte Vorrichtung zur Herstellung von stapelartigen Anordnungen gemäss Figur 1. Die Vorrichtung entspricht bis auf das Versetzungsmittel der in der Publikation EP-1523443 (oder US-2005/0206063) beschriebenen Vorrichtung. Ihre bekannten Teile werden aus diesem Grunde hier nur sehr summarisch beschrieben. Für Details sei auf die genannte Publikation verwiesen.

Die Vorrichtung weist ein Zuführungsmittel 11 auf, mit dessen Hilfe Druckprodukte beispielsweise in einem Schuppenstrom auf die sich in Stapelrichtung S bewegende Förderfläche 10 zugeführt und vorteilhafterweise mit ihrem dickeren Kantenbereich voran auf der Förderunterlage abgestellt werden, wo sie eine in Stapelrichtung S wachsende, stapelartige Anordnung 1' bilden. Die Vorrichtung ist vorteilhafterweise mit einem nicht dargestellten Beschleunigungsmittel ausgestattet, das dafür sorgt, dass die stapelartige Anordnung im Bereiche der Zuführungsstelle relativ locker ist und erst in einer in Stapelrichtung von der Zuführungsstelle beabstandeten Beschleunigungsstelle gegen einen stromabwärts angeordneten Gegenhalter (nicht dargestellt) getrieben werden. Dadurch wird eine Stapelpressung erzeugt, derart, dass sich die gestapelten Druckprodukte nicht mehr relativ zueinander bewegen können, während die Druckprodukte zwischen Zuführungsstelle und Beschleunigungsstelle noch relativ locker aufeinander folgen und dadurch noch ausgerichtet werden können. Von der wachsenden und gepressten Anordnung werden diskrete, stapelartige Anordnungen 1 abgetrennt und in Stapelrichtung S weiter gefördert. Diese stapelartigen Anordnungen 1 werden an ihren Stirnseiten mit Endplatten 6 versehen, wofür ein Plattenpositioniermittel 12 vorgesehen ist. Dann werden die stapelförmigen Anordnungen 1 mit Hilfe eines Umreifungsbandes in einer Umreifungsstation 13 umreift und quer zur Stapelrichtung aus der Vorrichtung entnommen, wobei die Umreifungsstation kein notwendiger Bestandteil der Vorrichtung ist.

Im Unterschied zu der aus der oben genannten Publikation bekannten Vorrichtung weist die erfindungsgemässe Vorrichtung gemäss Figur 3 zusätzlich ein Versetzungsmittel 15 auf, mit dem die zugeführten Druckprodukte in aufeinanderfolgenden Sektionen abwechselnd auf der Förderfläche 10 oder um den vorgesehenen Versatz h darüber abgestellt werden.

Das in der Figur 3 dargestellte Versetzungsmittel 15 weist ein umlaufend angetriebenes Umlauforgan 16 (z.B. Kette oder Riemen) auf, an dem in regelmässigen Abständen voreinander Versetzungselemente 17 angeordnet sind. Die Länge der Versetzungselemente 17 in Umlaufrichtung entspricht der zu erstellenden Dicke der Sektionen 4', die entsprechende Länge der Abstände zwischen aufeinanderfolgenden Versetzungselementen 17 entspricht der zu erstellenden Dicke der Sektionen 4. Das Versetzungsmittel 15 ist derart ausgestaltet und angeordnet, dass die Versetzungselemente 17 beispielsweise in einem Abstand zwischen zwei die Förderfläche 10 bildenden Förderbändern über die Förderfläche vorstehend mit derselben Geschwindigkeit und Richtung wie die Förderfläche 10 durch die Zuführungsstelle bewegt werden und die wachsende, stapelartige Anordnung mindestens bis unmittelbar nach der Beschleunigungsstelle begleiten. Dabei ist das Umlauforgan derart angeordnet, dass sein oberes Niveau etwa auf der Höhe der Förderfläche 10 ist und die Versetzungselemente sind derart dimensioniert, dass ihre von der Förderfläche 10 weg weisende Oberfläche um den Versatz h über der Förderfläche 10 ragt. Alle Druckprodukte, die auf der Förderfläche 10 abgestellt werden, bilden Stapelsektionen 4, alle Druckprodukte, die auf den Versetzungselementen 17 abgestellt werden, bilden Stapelsektionen 4'.

**Figuren 4 und 5** zeigen weitere Versetzungsmittel 15 die sich für eine Vorrichtung zur Herstellung von stapelartigen Anordnungen eignen, wobei für die Herstellung die Stapelrichtung S bzw. die Stapelhöhe etwa horizontal ausgerichtet ist und die Druckprodukte von oben (Zuführungsrichtung Z) in die Zuführungsstelle gefördert werden, wie dies auch in der Vorrichtung gemäss Figur 3 der Fall ist. Da die in den Figuren 4 und 5 dargestellten Versetzungsmittel 15 die wachsende, stapelartige Anordnung nicht weiter als um die Dicke einer Sektion begleiten können, eignen sie sich besser für Vorrichtungen, in denen die wachsende stapelartige Anordnung von der Zuführungsstelle an gepresst ist, für Vorrichtungen also, die die oben genannten, von der Zuführungsstelle beabstandeten Beschleunigungsmittel gemäss Publikation EP-1523443 (oder US-2005/0206063) nicht aufweisen.

Das Versetzungsmittel 15 gemäss Figur 4 weist wiederum ein umlaufend angetriebenes Umlauforgan 16 auf, das beispielsweise zwischen zwei die Förderfläche 10 bildenden Förderbändern angeordnet ist und das stufenartig über zwei Umlenkrollen 20 und 21 läuft, derart, dass es in Förderrichtung nach der Stufe unterhalb der Förderfläche 10 oder auf gleichem Niveau verläuft und stromaufwärts von der Stufe um den Versatz h über der Förderfläche 10. Die beiden Umlenkrollen 20 und 21 sind mit geeigneten Mitteln (nicht dargestellt) miteinander parallel zur Stapelrichtung S hin und her bewegbar (Pfeile V und V'), derart, dass die Stufe sich wahlweise hinter der Zuführungsstelle befindet oder sich in Stapelrichtung S von der Zuführungsstelle weg oder der Stapelrichtung S entgegengesetzt gegen diese bewegt.

**Figur 4** zeigt das Versetzungsmittel 15 in drei aufeinanderfolgenden Stadien der Herstellung einer stapelartigen Anordnung: links bei der Erstellung einer Sektion 4' (Druckprodukte werden auf der Stufe, also um den Versatz h über der Förderfläche 10 abgestellt), während der die Umlenkrollen 20 und 21 sich mit etwa der gleichen Geschwindigkeit wie die Förderfläche 10 in Stapelrichtung S bewegen (Pfeil V); dann rechts unmittelbar vor dem Beginn der Erstellung einer auf die Sektion 4' folgende Sektion 4, vor der die Umlenkrollen mit einer erhöhten Geschwindigkeit in entgegengesetzter Richtung (Pfeil V') hinter die Zuführungsstelle bewegt werden; und zuletzt rechts unten während der Herstellung einer Sektion 4 (Druckprodukte werden auf der Förderfläche 10 abgestellt), während der die Unlenkrollen 20 und 21 stationär hinter der Zuführungsstelle positioniert sind.

Das Versetzungsmittel 15 gemäss **Figur 5** ist ähnlich wie das Versetzungsmittel gemäss Figur 3, wobei aber die Versetzungselemente 17 nicht an einem umlaufenden Organ sondern an einem rotierend angetriebenen Rad 23 angeordnet sind. Das Rad 23 ist um eine Achse 24 rotierend angeordnet, wobei die Achse 24 unterhalb der Förderfläche 10 angeordnet ist und quer zur Stapelrichtung S verläuft. Das Rad 23 weist beispielsweise an seiner Peripherie gleichmässig verteilt vier voneinander beabstandete Versetzungselemente 17 auf, die von der Radperipherie vorstehen und äussere Oberflächen 18 aufweisen, die etwa eben sind. Das Rad 23 ist beispielsweise in einem Abstand zwischen zwei die Förderfläche 10 bildenden Förderbändern derart angeordnet, dass ein Versetzungselement 17, das im oberen Zenith des Rades 23 steht, um den Versatz h über die Förderfläche 10 vorsteht und dass die Peripherie des Rades 23 unter der Förderfläche 10 liegt, wenn kein Versetzungselement 17 im oberen Zenith des Rades 23 positioniert ist.

**Figur 6** zeigt, dass es im Gegensatz zu den in den Figuren 2 bis 5, in denen Stapelherstellungen mit horizontal ausgerichteter Stapelhöhe dargestellt sind, auch möglich ist, stapelartige Anordnungen mit vertikaler Stapelhöhe herzustellen. Eine dafür verwendete (nicht erfindungsgemässe) Vorrichtung weist, wie bekannte Vorrichtungen zur Herstellung von Stapeln mit vertikaler Stapelhöhe, einen Stapelschacht 30 auf und ein Zuführungsmittel 11 zur Zuführung von Druckprodukten 2 gegen das obere, offene Ende des Stapelschachtes. Das Zuführungsmittel 11, das beispielsweise als Förderband ausgebildet ist, führt die Druckprodukte 2 von schräg oben zu einer Zuführungsseite 31 des offenen oberen Endes des Stapelschachts 30 und fördert sie über die Schachtöffnung, von wo sie auf einen während der Stapelung gegen unten bewegten Stapeltisch 32 oder auf bereits auf dem Stapeltisch 32 gestapelte Druckprodukte bewegt werden. Die Zuführung der Druckprodukte wird mit einer Geschwindigkeit durchgeführt, derart, dass die Druckprodukte an der der Zuführungsseite gegenüberliegenden Seite anschlagen und dadurch an dieser Seite ausgerichtet werden.

Zur Herstellung von stapelartigen Anordnungen 1 ist die Distanz zwischen der Zuführungsseite des Stapelschachtes 30 und der gegenüberliegenden Seite um mindestens den Versatz h grösser als die entsprechende Abmessung der Druckprodukte. Ferner ist ein um den vorgesehenen Versatz h hin und her bewegliches Versetzungsmittel 15 vorgesehen, das je nach Sektion (4 oder 4'), die gerade gestapelt wird, in den Stapelschacht 30 vorgeschoben oder entsprechend zurückgezogen ist. Vorteilhafterweise weist das Versetzungsmittel 15 zwei Teile auf, einen ersten Teil, der auf der der Zuführungsseite entgegengesetzten Seite angeordnet ist, und einen zweiten Teil, der auf der Zuführungsseite angeordnet ist, wie dies in der Figur 6 dargestellt ist.

Figur 6 zeigt die Vorrichtung in drei aufeinanderfolgenden Stadien einer Stapelherstellung. Die Druckprodukte 2 werden beispielsweise mit den Faltkanten voraus zugeführt in einem Schuppenstrom, in dem die vorlaufenden Faltkanten oben liegen. Links ist der Beginn der Stapelung mit ganz hochgefahrenem Stapeltisch 32 dargestellt. Das Versetzungsmittel 15 ist zurückgefahren, die herzustellende Stapelsektion ist eine Sektion 4 (bei Stapelung mit vorlaufenden Faltkanten). Wenn die Stapelsektion 4 eine genügende Dicke aufweist, wird das Versetzungsmittel in den Stapelschacht bewegt, wie dies rechts in der Figur 6 dargestellt ist. Durch eine entsprechende Hin- und Herbewegung des Versetzungsmittels 15 entstehen im Stapelschacht abwechslungsweise Stapelsektionen 4 und 4', bis der Stapeltisch 32 seine unterste Position erreicht hat und die fertige stapelartige Anordnung aus dem Stapelschacht 30 entfernt werden kann, was vorteilhafterweise quer zur Zuführungsrichtung durchgeführt wird.

## Patentansprüche

1. Verfahren zur Herstellung von stapelartigen Anordnungen (1) aus einer Mehrzahl von flachen Gegenständen, die je eine ausgezeichnete Kante (3) aufweisen, wobei die Gegenstände alle mit gleicher Orientierung der ausgezeichneten Kante (3) zugeführt und in der stapelartigen Anordnung im wesentlichen quer zu einer Stapelrichtung (S) parallel zueinander und aneinander anliegend angeordnet werden, wobei nacheinander an ein zuführungsseitiges Ende der stapelartigen Anordnung angefügte Stapelsektionen (4, 4'), die je einen oder mehr als einen der zugeführten Gegenstände, deren ausgezeichnete Kanten aufeinander liegen, aufweisen, quer zur Stapelrichtung (S) und quer zu den ausgezeichneten Kanten (3) gegeneinander versetzt werden, derart, dass in der stapelförmigen Anordnung (1) alternierend Stapelsektionen (4) mit vorstehenden ausgezeichneten Kanten (3) und Stapelsektionen (4') mit vorstehenden, den ausgezeichneten Kanten (3) gegenüberliegenden Kanten (3') angefügt werden, wobei die stapelartige Anordnung (1) mit im wesentlichen horizontaler Stapelrichtung (S) erstellt wird, **dadurch gekennzeichnet, dass** die flachen Gegenstände an einer Zuführungsstelle dem zuführungsseitigen Stapelende von oben zugeführt werden und die flachen Gegenstände in aufeinanderfolgenden Stapelsektionen (4,4') zur Erstellung des Versatzes (h) in alternierenden Stapelsektionen (4,4') abwechselnd auf einer Förderfläche (10) oder auf einem um den Versatz (h) über die Förderfläche (10) ragenden Versetzungselement abgestellt werden.

2. Verfahren nach Anspruch 1, **dadurch gekennzeichnet, dass** die stapelartige Anordnung (1) während ihrer Bildung durch die Förderfläche (10) in Stapelrichtung (S) bewegt wird.

3. Verfahren nach Anspruch 1 oder 2, **dadurch gekennzeichnet, dass** eine Mehrzahl von Versetzungselementen, die über die Förderfläche (10) hinausstehen und voneinander beabstandet sind, in regelmässigen Abständen voneinander an einem umlaufend angetriebenen Umlauforgan angeordnet sind, mit derselben Fördergeschwindigkeit und Richtung wie die Förderfläche (10) bewegt werden und die wachsende stapelartige Anordnung begleiten.

4. Verfahren nach einem der vorangegangenen Ansprüche, **dadurch gekennzeichnet, dass** die flachen Gegenstände ab einer von der Zuführstelle beabstandeten Beschleunigungsstelle in Stapelrichtung gegen einen Gegenhalter getrieben werden, um eine Stapelpressung zu erzeugen.

5. Verfahren nach Anspruch 4, **dadurch gekennzeichnet, dass** die flachen Gegenstände zwischen der Zuführstelle und der Beschleunigungsstelle ausgerichtet werden.

6. Verfahren nach einem der vorangegangenen Ansprüche, **dadurch gekennzeichnet, dass** alle Stapelsektionen (4, 4') mit gleicher Zahl von flachen Gegenständen erstellt werden.

7. Verfahren nach einem der vorangegangenen Ansprüche, **dadurch gekennzeichnet, dass** die ausgezeichnete Kante (3) eine gegenüber anderen Bereichen des flachen Gegenstandes grössere Dicke hat.

8. Verfahren nach Anspruch 7, **dadurch gekennzeichnet, dass** die Stapelsektionen (4') mit vorstehenden, den ausgezeichneten Kanten (3) gegenüberliegenden Kanten (3') mit weniger flachen Gegenstände erstellt werden als die Stapelsektionen (4) mit vorstehenden ausgezeichneten Kanten (3).

9. Verfahren nach einem der vorangegangenen Ansprüche, **dadurch gekennzeichnet, dass** die flachen Gegenstände Druckprodukte (2) sind, wobei die Druckprodukte (2) insbesondere gefaltete oder geheftete Druckprodukte mit einer Faltkante sind und die Faltkante die ausgezeichnete Kante (3) der Druckprodukte ist.

10. Verfahren nach einem der vorangegangenen Ansprüche, **dadurch gekennzeichnet, dass** die stapelartige Anordnung (1) umreift wird.

11. Verfahren nach einem der vorangegangenen Ansprüche, **dadurch gekennzeichnet, dass** an den Stirnseiten der stapelartigen Anordnung Endplatten (6) angeordnet werden, wobei die Endplatten (6) eine Form und Grösse aufweisen, die um die Grösse des Versatzes (h) grösser ist als die Form und Grösse der flachen Gegenstände.

12. Vorrichtung zur Herstellung von stapelartigen Anordnungen (1) von flachen Gegenständen, welche Vorrichtung ein Zuführungsmittel (11) zum Zuführen der flachen Gegenstände, ein Mittel zum Stapeln der zugeführten flachen Gegenstände und ein Mittel zum Wegfördern der stapelartigen Anordnungen (1) aufweist, wobei die Vorrichtung ein bewegbares Versetzungsmittel (15) zur Erstellung eines Versatzes (h) zwischen benachbarten Stapelsektionen (4, 4') aufweist, wobei das Mittel zum Stapeln eine Förderfläche (10) aufweist, **dadurch gekennzeichnet, dass** das Zuführungsmittel (11) für eine Zuführung der flachen Gegenstände von oben und ein Abstellen der flachen Gegenstände in einer Zuführungsstelle auf der Förderfläche (10) ausgerüstet ist und dass das Versetzungsmittel (15) mindestens ein Versetzungselement aufweist, das in der Zuführungsstelle alternierend um den Versatz (h) über die Förderfläche (10) ragt oder nicht.

13. Vorrichtung nach Anspruch 12, **dadurch gekennzeichnet, dass** das Versetzungsmittel (15) eine Mehrzahl von voneinander beabstandet umlaufenden Versetzungselementen (17) aufweist.

14. Vorrichtung nach Anspruch 12, **dadurch gekennzeichnet, dass** das Versetzungsmittel eine in einer Stapelrichtung (S) verschiebbare Stufe aufweist.

15. Vorrichtung nach einem der Ansprüche 12-14, **dadurch gekennzeichnet, dass** ein Beschleunigungsmittel vorhanden ist, welches die stapelartige Anordnung ab einer von der Zuführstelle beabstandeten Beschleunigungsstelle in Stapelrichtung gegen einen Gegenhalter zu treiben imstande ist, um eine Stapelpressung zu erzeugen.

## Claims

1. Method for forming stack-like arrangements (1) from a plurality of flat objects, which comprise a distinguished edge (3) each, wherein the objects are all fed with identical orientation of the distinguished edge (3) and are arranged in the stack-like arrangement substantially in transverse to a stacking direction (S) in parallel to each other and adjacent to each other, wherein successively on a feeding-side-end of the stack-like arrangement added stack sections (4, 4'), which each comprise one or more than one of the fed objects, the distinguished edges of which lie on top of each other, are displaced in relation to each other in transverse to the stacking direction (S) and in transverse to the distinguished edges (3), such that in the stack-like arrangement (1) alternately stack sections (4') with protruding distinguished edges (3) and stack sections (4') with protruding edges (3') opposite to the distinguished edges (3) are added, wherein the stack-like arrangement (1) is formed with a substantially horizontal stacking direction (S), **characterized in that** the flat objects, in a feeding location, are fed to the feeding-location-side stack end from the top and for forming the displacement (h) in alternate stack sections (4, 4') are deposited on a conveying surface or on a displacement element projecting beyond the conveying surface (10) by a displacement (h).

2. Method according to claim 1, **characterized in that** during formation, the stack-like arrangement (1) is moved in the stacking direction (S) by the conveying surface (10).

3. Method according to claim 1 or 2, **characterized in that** a plurality of displacement elements, set apart from each other and projecting above the conveying surface (10), are arranged at regular distances from each other on a rotated circuiting element, are moved at the same speed and in the same direction as the conveying surface (10) and accompany the expanding stack-like arrangement.

4. Method according to one of the preceding claims, **characterized in that** the flat objects are driven in the stacking direction from an acceleration location set apart from the feeding location towards a butter in order to produce a stack compression.

5. Method according to claim 4, **characterized in that** the flat objects are aligned between the feeding location and the acceleration location.

6. Method according to one of the preceding claims, **characterized in that** all stack sections (4, 4') comprise an equal number of flat objects

7. Method according to one of the preceding claims, **characterized in that** the distinguished edge (3) has a larger thickness than other regions of the flat objects.

8. Method according to claim 7, **characterized in that** the stack sections (4') with protruding edges (3') opposite the distinguished edges (3) comprise less flat objects than the stack sections (4) with protruding distinguished edges (3).

9. Method according to one of the preceding claims, **characterized in that** the flat objects are printed products (2), wherein the printed products (2) are in particular folded or stitched printed products with a folded edge and that the folded edge is the distinguished edge (3) of the printed products.

10. Method according to one of the preceding claims, **characterized in that** the stack-like arrangement is strapped.

11. Method according to one of the preceding claims, **characterized in that** end plates (6) are arranged on the faces of the stack-like arrangement, wherein the end plates (6) comprise a form and a dimension, which is larger than the form and the dimension of the flat objects by the dimension of the displacement (h).

12. Device for forming of stack-like arrangements (1) of flat objects, which device comprises a feeding means (11) for feeding the flat objects, a means for stacking the fed flat objects and a means for conveying away of the stack-like arrangements (1), wherein the device comprises a movable displacement means (15) for forming a displacement (h) between neighbouring stack sections (4, 4'), wherein the means for stacking comprises a conveying surface (10), **characterized in that** the feeding means (11) is equipped for a feeding of the flat objects from the top and a depositing of the flat objects in a feeding location on the conveying surface (10) and that the displacement means (15) comprises at least one element, which alternately does and docs not project above the conveying surface.

13. Device according to claim 12, **characterized in that** the displacement means (15) comprises a plurality of revolving displacement elements (17) set apart from each other.

14. Device according to claim 12, **characterized in that** the displacement means comprises a step, which is displaceable in a stacking direction (S).

15. Device according to claim 12 to 14, **characterized in that** there is a means for accelerating, which is capable of driving the stack-like arrangement in the stacking direction from an acceleration location set apart from the feeding location towards a buffer in order to generate a stack compression.

## Revendications

1. Procédé de formation d'ensembles empilés (1) constitués de plusieurs objets plats qui présentent tous un bord accusé (3),
les objets étant tous apportés dans une même orientation du bord accusé (3) et disposés parallèlement et contigüment les uns aux autres dans l'ensemble empilé, essentiellement transversalement à une direction d'empilement (S),
des sections d'empilement (4, 4') ajoutées successivement à une extrémité de l'ensemble empilé située côté amenée et qui présentent chacune un ou plus d'un des objets amenés dont les bords accusés sont disposés les uns au-dessus des autres étant décalées les unes par rapport aux autres transversalement par rapport à la direction d'empilement (S) et transversalement par rapport aux bords accusés (3) de manière à ajouter dans l'agencement empilé (1), des sections d'empilement (4) alternées dont les bords accusés (3) sont en saillie et des sections d'empilement (4') dont les bords (3') en saillie, opposés aux bords accusés (3), l'ensemble empilé (1) étant formé dans une direction d'empilement (S) essentiellement horizontale,
**caractérisé en ce que**
les objets plats sont amenés par le haut en un emplacement d'amenée à l'extrémité de la pile située du côté de l'amenée et les objets plats de sections d'empilement (4, 4') successives sont déposés en sections d'empilement (4; 4') alternées sur une surface de transport (10) ou sur un élément de décalage qui déborde d'un décalage (h) au-dessus de la surface de transport (10), en vue d'établir le décalage (h).

2. Procédé selon la revendication 1, **caractérisé en ce que** pendant sa formation, l'ensemble empilé (1) est déplacé sur la surface de transport (10) dans la direction d'empilement (S).

3. Procédé selon les revendications 1 ou 2, **caractérisé en ce que** plusieurs éléments de décalage qui débordent au-dessus de la surface de transport (10) et qui sont situés à distance les uns des autres sont disposés à distances régulières les uns des autres sur un organe en boucle fermée entraîné en boucle fermée, sont déplacés à la même vitesse de transport et dans la même direction que la surface de transport (10) et accompagnent l'ensemble empilé au cours de sa formation.

4. Procédé selon l'une des revendications précédentes, **caractérisé en ce qu'**à partir d'un emplacement d'accélération situé à distance de l'emplacement d'amenée, les objets plats sont entraînés dans la direction d'empilement contre un contre-support pour établir une compression dans la pile.

5. Procédé selon la revendication 4, **caractérisé en ce que** les objets plats sont alignés entre l'emplacement d'amenée et l'emplacement d'accélération.

6. Procédé selon l'une des revendications précédentes, **caractérisé en ce que** toutes les sections d'empilement (4, 4') sont formées d'un même nombre d'objets plats.

7. Procédé selon l'une des revendications précédentes, **caractérisé en ce que** le bord accusé (3) a une épaisseur plus grande que d'autres parties de l'objet plat.

8. Procédé selon la revendication 7, **caractérisé en ce que** les sections d'empilement (4') qui présentent des bords en saillie (3') opposés aux bords accusés (3) sont formées d'un plus petit nombre d'objets plats que les sections d'empilement (4) qui présentent des bords accusés (3) en saillie.

9. Procédé selon l'une des revendications précédentes, **caractérisé en ce que** les objets plats sont des produits d'imprimerie (2), les produits d'imprimerie (2) étant en particulier des produits d'imprimerie repliés ou en carnet dotés d'un bord de pliage, les bords de pliage étant les bords accusés (3) des produits d'imprimerie.

10. Procédé selon l'une des revendications précédentes, **caractérisé en ce que** l'ensemble empilé (1) est cerclé.

11. Procédé selon l'une des revendications précédentes, **caractérisé en ce que** des plaques d'extrémité (6) sont disposées sur les côtés frontaux de l'ensemble empilé, les plaques d'extrémité (6) ayant une forme et une taille qui dépassent la forme et la taille des objets plats de la valeur du décalage (h).

12. Dispositif de fabrication d'ensembles empilés (1) d'objets plats, le dispositif présentant un moyen d'amenée (11) qui amène les objets plats, un moyen d'empilement des objets plats apportés et un moyen d'enlèvement des ensembles empilés (1), le dispositif présentant un moyen mobile de décalage (15) qui établit un décalage (h) entre des sections d'empilement (4, 4') voisines, le moyen d'empilement présentant une surface de transport (10),
**caractérisé en ce que**
le moyen d'amenée (11) est équipé pour amener les objets plats depuis le haut et pour déposer les objets plats en un emplacement d'amenée sur la surface de transport (10) et
**en ce que** le moyen de décalage (15) présente au moins un élément de décalage qui, à l'emplacement d'amenée, déborde ou non de manière alternée au-dessus de la surface de transport (10) du décalage (h).

13. Dispositif selon la revendication 12, **caractérisé en ce que** le moyen de décalage (15) présente plusieurs éléments de décalage (17) circulant en circuit fermé à distance les uns des autres.

14. Dispositif selon la revendication 12, **caractérisé en ce que** le moyen de décalage présente un gradin apte à coulisser dans la direction de décalage (S).

15. Dispositif selon l'une des revendications 12 à 14, **caractérisé en ce qu'**il présente un moyen d'accélération qui est en mesure d'entraîner l'ensemble empilé dans la direction d'empilement et contre un contre-support à partir d'un emplacement d'accélération situé à distance de l'emplacement d'amenée, pour ainsi établir une compression dans la pile.
